# EUROPÄISCHE PATENTSCHRIFT

(11) **EP 1 125 691 B1**
(45) Veröffentlichungstag und Bekanntmachung des Hinweises auf die Patenterteilung: **23.04.2003**
(21) Anmeldenummer: 01810107.1
(22) Anmeldetag: 02.02.2001
(51) Int. Cl.: B25H 1/00

(54) **Bohrständer**
Drill stand
Support de perceuse

(30) Priorität: 15.02.2000 DE 10006736
(43) Veröffentlichungstag der Anmeldung: 22.08.2001
(73) Patentinhaber: HILTI Aktiengesellschaft, 9494 Schaan (LI)
(72) Erfinder: Fiel, Dieter, 6780 Schruns (AT)
(74) Vertreter: Wildi, Roland

(56) Entgegenhaltungen:
- DE-U- 8 913 414
- DE-U- 29 713 139
- FR-A- 2 421 706

## Beschreibung

Die Erfindung betrifft einen Ständer für ein Bohrgerät gemäss dem Oberbegriff des Patentanspruchs 1.

Zur Herstellung von Bohrungen in harten Untergründen, wie beispielsweise Beton, Gestein oder dergleichen werden Bohrgeräte verwendet, die bei bestimmten Anforderungen, inbesondere an die Qualität des herzustellenden Bohrloches, mit Hilfe eines Ständers beim Bohrvorgang geführt werden müssen. Ein derartiger Ständer ist beispielsweise aus dem DE-U-297 13 139 bekannt. Dieser Ständer setzt sich zusammen aus einer eine Auflagefläche aufweisenden Grundplatte, zwei Lagerböcken, einer Rasterplatte, einer Führungssäule und einem axial versetzbaren Verriegelungselement. Die beiden Lagerböcke und die Rasterplatte sind an der Grundplatte angeordnet und ragen von dieser ab. Eine Schwenkachse, um die die Führungssäule gegenüber der Grundplatte schwenkbar ist, erstreckt sich durch beide Lagerböcke und die Führungssäule. Die Rasterplatte weist mehrere, beispielsweise unter gleichen Winkeln voneinander beabstandete, Bohrungen auf, die auf einer um die Schwenkachse verlaufenden Kreisbahn angeordnet sind. Mit Hilfe des Verriegelungselementes in Form einer Spannschraube ist die gegenüber der Grundplatte verschwenkbare Führungssäule festlegbar. Dabei durchsetzt die Spannschraube eine Bohrung der Rasterplatte sowie ein Langloch in einem der beiden Lagerböcke und wirkt mit einem entsprechenden Gewinde in der Führungssäule zusammen.

Eine schnelle Änderung der Neigung der Führungssäule gegenüber der Grundplatte kann mit diesem bekannten Ständer nicht durchgeführt werden, da das Verriegelungselement - die Spannschraube - erst mühsam ein Stück weit herausgedreht werden, bis ein zylindrischer Abschnitt der Spannschraube, nach einem Schwenkvorgang der Führungssäule, in einer anderen Bohrung der Rasterplatte wieder eingesetzt werden kann.

Der Erfindung liegt die Aufgabe zugrunde, einen Ständer für ein Bohrgerät zu schaffen, bei dem die Neigung der Führungssäule gegenüber der Grundplatte sehr schnell, einfach und mit wenigen Handgriffen sowie werkzeuglos verändert werden kann. Der Ständer soll stabil ausgebildet sein und und es soll die Neigung der Führungssäule auch dann veränderbar sein, wenn der Ständer an schwer zugänglichen Stellen verwendet wird, an denen seitlich neben dem Ständer sehr wenig freier Arbeitsraum vorhanden ist.

Die Lösung dieser Aufgaben erfolgt mit einem Ständer der gattungsbildenden Bauart für ein Bohrgerät, der die im kennzeichnenden Teil des Patentanspruchs 1 angeführten Merkmale aufweist.

Mit Hilfe des erfindungsgemässen Verriegelungsschiebers und der Spannvorrichtung lässt sich eine einfache und schnelle Freigabe bzw. Festlegung der Führungssäule gegenüber der Grundplatte erreichen.

Um die Neigung der Führungssäule gegenüber der Grundplatte sehr schnell und einfach verändern zu können, erfolgt beispielsweise die Versetzung des Verriegelungsschiebers in eine Freigabestellung mit Hilfe der Spannvorrichtung, die von einer Bedienungsperson beispielsweise in Richtung Grundplatte bewegt wird.

Damit die Bewegung der Spannvorrichtung bei einem Versetzen derselben in Richtung Grundplatte in eine parallel zu einer Auflagefläche der Grundplatte verlaufende Bewegung umgelenkt werden kann, bei der eine Versetzung des Verriegelungsschieber erfolgt, weist die Spannvorrichtung wenigstens einen in Richtung Grundplatte abragenden, eine Durchtrittsöffnung des Verriegelungsschiebers durchsetzenden Transportarm auf, der sich mit zunehmender Erstreckung in Richtung Grundplatte immer mehr der Rasterplatte nähert.

Vorteilhafterweise dient der Aufnahme und Führung sowohl der Spannvorrichtung als auch des Verriegelungsschiebers eine Führungsleiste, die von einer der Auflagefläche gegenüberliegenden Seite der Grundplatte abragt. Diese Führungsleiste ist einfach herstellbar und für die Bedienungsperson gut zugänglich, so dass die Montage sowohl des Verriegelungsschiebers als auch der Spannvorrichtung in einer sehr kurzen Zeit erfolgen kann.

Um eine gute Führung der Spannvorrichtung erreichen zu können, weist zweckmässigerweise die Führungsleiste wenigstens zwei sacklochartig ausgebildete Führungsbohrungen auf, in die der Transportarm und ein Führungsarm der Spannvorrichtung ragt.

Vorzugsweise ist zwischen dem Transportarm und dem Grund jener Führungsbohrung, in die der Transportarm ragt ein Federelement angeordnet. Dieses Federelement dient der Rückstellung der Spannvorrichtung in ihre Ausgangsstellung. Wenn sich die Spannvorrichtung in der Ausgangsstellung befindet, befindet sich der Verriegelungsschieber in der Verriegelungsstellung.

Aus montagetechnischen Gründen dienen vorzugsweise der Abstützung des Verriegelungsschiebers in einer von der Auflagefläche der Grundplatte abgewandten Richtung zwei voneinander beabstandete Führungsbleche, die lösbar mit der Führungsleiste in Verbindung stehen. Diese beiden Führungsbleche decken den Verriegelungsschieber beispielsweise teilweise ab und wirken formschlüssig mit der von der Grundplatte abragenden Führungsleiste zusammen.

Zweckmässigerweise weist der Ständer zwei voneinander beabstandete Führungssäulen auf, an deren einander zugewandten Innenseiten eine Rasterplatte angeordnet ist und das Verriegelungselement ist von zwei Verriegelungsschiebern gebildet, die zwischen den Rasterplatten sowie an der Grundplatte zueinander koaxial angeordnet sind. Zusammen mit der Grundplatte verleihen die beiden Führungssäulen dem erfindungsgemässen Ständer eine sehr hohe Steifigkeit. Eine besonders gute Festlegung eines zwischen den Führungssäulen und der Grundplatte eingestellten Winkels wird mit beiden Verriegelungsschiebern erreicht, die zwischen beiden Führungssäulen angeordnet sind und formschlüssig mit den beiden, an den Führungssäulen angeordneten, Rasterplatten in Verbindung bringbar sind.

Damit der Ständer auch an schwer zugänglichen Stellen verwendet werden kann, an denen seitlich neben dem Ständer sehr wenig freier Arbeitsraum vorhanden ist, erfolgt zweckmässigerweise die koaxiale Versetzung der beiden Verriegelungsschieber mit einer zwischen den Verriegelungsschiebern und somit auch zwischen den Führungssäulen angeordneten Spannvorrichtung.

Um beide Verriegelungsschieber koaxial zueinander versetzen zu können weist vorzugsweise die Spannvorrichtung zwei in Richtung Grundplatte abragende, jeweils eine Durchtrittsöffnung der beiden Verriegelungsschieber durchsetzende Transportarme auf, deren Abstand voneinander mit zunehmender Erstreckung in Richtung Grundplatte zunimmt.

Aufgrund der erfindungsgemässen Ausgestaltung des Ständers ist eine Bedienungsperson in der Lage mit nur einem kurzen Druck auf die Spannvorrichtung die Verriegelungsschieber in eine Freigabestellung zu versetzen. Beim anschliessenden Verschwenken der Führungssäule liegen die den Durchtrittsöffnungen gegenüberliegenden, freien Enden der Verriegelungsschieber seitlich an den Rasterplatten an. Sobald diese freien Enden wiederum in Überdeckung mit der jeweils nachfolgenden Bohrung in beiden Rasterplatten gebracht werden, drücken die Federelemente die Spannvorrichtung zurück in ihre Ausgangsstellung und die Verriegelungsschieber in die Verriegelungsstellung.

Die Erfindung wird anhand mehrerer Zeichnungen, die ein Ausführungsbeispiel wiedergeben, näher erläutert. Es zeigen:
- Fig. 1: einen Schnitt durch einen erfindungsgemässen Ständer mit zwei Führungssäulen, entlang der Linie I-I gemäss Fig. 2;
- Fig. 2: einen Schnitt durch den Ständer entlang der Linie II-II gemäss Fig. 3; zwei Verriegelungsschieber befinden sich in einer Verriegelungsstellung;
- Fig. 3: einen Schnitt durch den Ständer entlang der Linie III-III gemäss Fig. 2; bzw. entlang der Linie III-III gemäss Fig. 4;
- Fig. 4: einen Schnitt durch den Ständer entlang der Linie IV-IV gemäss Fig. 3.

Der in den Fig. 1 bis 4 dargestellte Ständer für ein nicht dargestelltes Bohrgerät weist eine Grundplatte 1 mit einer Auflagefläche 23 auf. Auf einer dieser Auflagefläche 23 gegenüberliegenden Seite der Grundplatte befinden sich zwei im Abstand voneinander beabstandete Führungssäulen 2, zwischen denen ein, der Aufnahme einer Anschlussplatte 4 des nicht dargestellten Bohrgerätes dienender, Schlitten 3 angeordnet ist. Dieser Schlitten 3 ist mit nicht näher dargestellten Mitteln entlang der beiden Führungssäulen 2 versetzbar. An beiden, der Grundplatte 1 zugewandten Endbereichen beider Führungssäulen 2, befinden sich jeweils eine Rasterplatte 7, die eine Aufnahmebohrung für ein Lagerelement 21 und mehrere Durchbrüche 8 aufweist, die beispielsweise unter gleichen Winkeln W voneinander beabstandet auf einer sich um die Aufnahmebohrung verlaufenden Kreisbahn angeordnet sind. Der gleichmässige Abstand entspricht beispielsweise einer Winkelteilung W von 15°. In der Grundplatte 1 sind entsprechende Ausnehmungen 24 angeordnet, in die die beiden Rasterplatten 7 teilweise ragen.

Wie insbesondere den Fig. 2 und 4 entnehmbar ist, ragen von der der Auflagefläche 23 gegenüberliegenden Seite der Grundplatte 1 zwei im Abstand voneinander angeordnete Lagerböcke 6 ab. Jeder der beiden Lagerböcke 6 wird von einer parallel zur Auflagefläche 23 verlaufenden Durchgangsbohrung durchsetzt. Diese beiden Durchgangsbohrungen sind koaxial zueinander ausgerichtet und dienen der Aufnahme der mit den Rasterplatten 7 zusammenwirkenden Lagerelemente 21. Die Mittellängsachsen beider Lagerelemente 21 bilden eine Schwenkachse 5, um die die Führungssäulen 2 schwenkbar sind.

Neben den beiden Lagerböcken 6 ragt von der gleichen Seite der Grundplatte 1 auch eine Führungsleiste 9 ab, die sich über den gesamten Freiraum zwischen den beiden Führungssäulen 2 erstreckt. Wie insbesondere den Fig. 2, 3 und 4 entnehmbar ist, befinden sich auf einer von der Auflagefläche 23 der Grundplatte 1 abgewandten Oberseite 19 dieser Führungsleiste 9 zwei streifenförmig ausgebildete Verriegelungsschieber 12, die koaxial zueinander und im Abstand voneinander angeordnet sind. Diese beiden Verriegelungsschieber 12 sind auf der Führungsleiste 9 koaxial versetzbar gelagert und werden mit Hilfe von jeweils zwei Führungsblechen 10, 11 an der Oberseite 19 der Führungsleiste-9 mit Spiel gehalten. Jedes der im wesentlichen U-förmig ausgebildeten Führungsbleche 10, 11 deckt die Verriegelungsschieber 12 teilweise ab und steht in formschlüssiger, aber lösbarer Verbindung mit der Führungsleiste 9.

Wie die Fig. 2 zeigt, ist ein erster freier Endbereich der beiden Verriegelungsschieber 12 abgewinkelt ausgebildet und das im ersten freien Endbereich liegende freie Ende ragt in eine Bohrung 8 der Rasterplatte 7. Die Anschläge 25 beider Verriegelungsschieber 12 liegen an den einander zugewandten Seitenwänden der Rasterplatten 7 an.

Zwischen beiden Verriegelungsschiebern 12 befindet sich eine Spannvorrichtung 22, wie sie insbesondere in den Fig. 2, 3 und 4 dargestellt ist. Diese Spannvorrichtung 22 weist zwei, in Richtung Grundplatte 1 abragende, Transportarme 14 auf, deren Abstand voneinander mit zunehmender Erstreckung in Richtung Grundplatte 1 zunimmt. Beide Transportarme 14 durchsetzen jeweils eine Durchtrittsöffnung 13 der beiden Verriegelungsschieber 12. Die Durchtrittsöffnung 13 ist in einem, dem ersten freien Endbereich des Verriegelungsschieber 12 gegenüberliegenden, zweiten Endbereich 20 angeordnet. Zwischen beiden Transportarmen 14 besitzt die Spannvorrichtung einen Führungsarm 17, der wie beide Transportarme 14 in entsprechende, sacklochartig ausgebildete Führungsbohrungen 15, 18 in der Führungsleiste 9 ragt. Die beiden Transportarme 14 und der Führungsarm 17 sind über einen, von der Bedienungsperson gut betätigbaren Betätigungshebel miteinander verbunden, der sich im wesentlichen parallel zur Auflagefläche 23 der Grundplatte 1 erstreckt. In den Führungsbohrungen 15, in die die beiden Transportarme 14 ragen, befinden sich jeweils ein Federelement 16, das in Form einer Druckfeder ausgebildet ist. Mit Hilfe dieser beiden Federelemente 16 wird sichergestellt, dass sich die Spannvorrichtung 22 in ihrer Ausgangsstellung und die Verriegelungsschieber 12 in Ihre Verriegelungsstellung befinden, solange kein Druck durch die Bedienungsperson auf die Spannvorrichtung 22 ausgeübt wird.

## Patentansprüche

1. Ständer für ein Bohrgerät mit einer, eine Auflagefläche (23) aufweisenden Grundplatte (1) und wenigstens einer um eine Schwenkachse (5) schwenkbaren Führungssäule (2), die mit Hilfe wenigstens einer Rasterplatte (7) und einem parallel zur Auflagefläche (23) koaxial versetzbaren Verriegelungselement gegenüber der Auflagefläche (23) unter verschiedenen Winkeln (W) festlegbar ist, **dadurch gekennzeichnet, dass** die Rasterplatte (7) an der Führungssäule (2) angeordnet ist und das Verriegelungselement von wenigstens einem an der Grundplatte (1) gelagerten Verriegelungsschieber (12) gebildet ist, der mit Hilfe einer Spannvorrichtung (22) versetzbar ist.

2. Ständer nach Anspruch 1, **dadurch gekennzeichnet, dass** die Spannvorrichtung (22) wenigstens einen in Richtung Grundplatte (1) abragenden, eine Durchtrittsöffnung (13) des Verriegelungsschiebers (12) durchsetzenden Transportarm (14) aufweist, der sich mit zunehmender Erstreckung in Richtung Grundplatte (1) immer mehr der Rasterplatte (7) nähert.

3. Ständer nach Anspruch 1 oder 2, **dadurch gekennzeichnet, dass** der Aufnahme und Führung sowohl der Spannvorrichtung (22) als auch des Verriegelungsschiebers (12) eine Führungsleiste (9) dient, die von einer der Auflagefläche (23) gegenüberliegenden Seite der Grundplatte (1) abragt.

4. Ständer nach Anspruch 3, **dadurch gekennzeichnet, dass** die Führungsleiste (9) wenigstens zwei sacklochartig ausgebildete Führungsbohrungen (15, 18) aufweist, in die der Transportarm (14) und ein Führungsarm (17) der Spannvorrichtung (22) ragt.

5. Ständer nach Anspruch 4, **dadurch gekennzeichnet, dass** zwischen dem Transportarm (14) und dem Grund der Führungsbohrung (15) ein Federelement (16) angeordnet ist.

6. Ständer nach Anspruch 5, **dadurch gekennzeichnet, dass** der Abstützung des Verriegelungsschiebers (12) in einer von der Auflagefläche (23) der Grundplatte (1) abgewandten Richtung zwei voneinander beabstandete Führungsbleche (10, 11) dienen, die lösbar mit der Führungsleiste (9) in Verbindung stehen.

7. Ständer nach einem der Ansprüche 1 bis 6 **dadurch gekennzeichnet, dass** der Ständer zwei voneinander beabstandete Führungssäulen (2) aufweist, an deren einander zugewandten Innenseiten eine Rasterplatte (7) angeordnet ist und das Verriegelungselement von zwei Verriegelungsschiebern (12) gebildet ist, die zwischen den Rasterplatten (7) sowie an der Grundplatte (1) zueinander koaxial angeordnet sind.

8. Ständer nach Anspruch 7, **dadurch gekennzeichnet, dass** die Spannvorrichtung (22) zwischen den Verriegelungsschiebern (12) zur koaxialen Versetzung derselben angeordnet ist.

9. Ständer nach Anspruch 8, **dadurch gekennzeichnet, dass** die Spannvorrichtung (22) zwei in Richtung Grundplatte (1) abragende, jeweils eine Durchtrittsöffnung (13) der Verriegelungsschieber (12) durchsetzende Transportarme (14) aufweist, deren Abstand voneinander mit zunehmender Erstreckung in Richtung Grundplatte (1) zunimmt.

## Claims

1. Drill stand comprising a base plate (1) with a seating surface (23) and at least one guide column (1) which is pivotal around a pivotal axis (5) and which can be fixed with the aid of at least one detention plate (7) and a locking element which is transposable coaxially parallel to the seating surface (23) at different angles (W) relative to the seating surface (23), **characterised in that** the detention plate (7) is arranged on the guide column (2), and the locking element is formed by at least one locking slide (12) which is mounted on the base plate (1) and transposable with the aid of a clamping device (22).

2. Stand according to Claim 1, **characterised in that** the clamping device (22) comprises at least one transport arm (14) which projects in the direction of the base plate (1) and which has a passage (13) of the locking slide (12) and which gets closer to the detention plate the more it extends in the direction of the base plate (1).

3. Stand according to Claim 1 or 2, **characterised in that** a guide ledge (9), which protrudes from a side of base plate (1) opposite the seating surface (23), serves to accommodate and guide both the clamping device (22) and the locking slide (12).

4. Stand according to Claim 3, **characterised in hat** the guide ledge (9) comprises at least two guide bores (15, 18) in the form of pocketholes into which protrudes the transport arm (14) and a guide arm (17) of the clamping device (22).

5. Stand according to Claim 4, **characterised in that** a spring element (16) is arranged between the transport arm (14) and the base of the guide bore (15).

6. Stand according to Claim 5, **characterised in that** two spaced guide plates (10, 11), which are detachably connected to the guide ledge (9), serve to support the locking slide (12) in a direction facing away from the seating surface (23) of the base plate (1).

7. Stand according to one of Claims 1 to 6, **characterised in that** the stand comprises two spaced guide columns (2) at the insides facing each other is arranged a detention plate (7), and the locking element is formed by two locking slides (12) which are arranged coaxially relative to each other between the detention plates (7) and the base plate (1).

8. Stand according to Claim 7, **characterised in that** the clamping device (22) is arranged between the locking slides (12) for their coaxial transposition.

9. Stand according to Claim 8, **characterised in that** the clamping device (22) comprises two transport arms (14) which protrude in the direction of the base plate (1) and which pass through a respective passage (13) of the locking slides (12) and the distance of which from each other increases with increasing extension in the direction of the base plate.

## Revendications

1. Support pour un outil de forage, avec une plaque de base (1) comportant une surface d'appui (23) et avec au moins une colonne de guidage (2) qui peut pivoter autour d'un axe de basculement (5) et qui peut être bloquée selon divers angles (W) par rapport à la surface d'appui (23) à l'aide d'au moins une plaque à crans (7) et d'un élément de verrouillage déplaçable coaxialement parallèlement à la surface d'appui (23), **caractérisé en ce que** la plaque à crans (7) est disposée sur la colonne de guidage (2), et l'élément de verrouillage est formé par au moins un coulisseau de verrouillage (12) qui est monté sur la plaque de base (1) et qui est déplaçable à l'aide d'un dispositif de serrage (22).

2. Support selon la revendication 1, **caractérisé en ce que** le dispositif de serrage (22) comporte au moins un bras de transport (14), lequel fait saillie en direction de la plaque de base (1), traverse un orifice traversant (13) du coulisseau de verrouillage (12) et se rapproche de plus en plus de la plaque à crans (7) à mesure que son extension en direction de la plaque de base (1) augmente.

3. Support selon la revendication 1 ou 2, **caractérisé en ce qu'**une barrette de guidage (9) qui dépasse d'un côté de la plaque de base (1) situé à l'opposé de la surface d'appui (23) sert à recevoir et à guider aussi bien le dispositif de serrage (22) que le coulisseau de verrouillage (12).

4. Support selon la revendication 3, **caractérisé en ce que** la barrette de guidage (9) est pourvue d'au moins deux alésages de guidage en forme de trous borgnes (15, 18) dans lesquels pénètrent le bras de transport (14) et un bras de guidage (17) du dispositif de serrage (22).

5. Support selon la revendication 4, **caractérisé en ce qu'**entre le bras de transport (14) et le fond de l'alésage de guidage (15) est disposé un élément élastique (16).

6. Support selon la revendication 5, **caractérisé en ce que** deux tôles de guidage distantes l'une de l'autre (10, 11) qui sont reliées de manière détachable à la barrette de guidage (9) servent à la prise d'appui du coulisseau de verrouillage (12) dans une direction orientée à l'opposé de la surface d'appui (23) de la plaque de base (1).

7. Support selon une des revendications 1 à 6, **caractérisé en ce que** le support comporte deux colonnes de guidage distantes l'une de l'autre (2), sur les côtés intérieurs en vis-à-vis desquelles est disposée une plaque à crans (7), et l'élément de verrouillage est formé par deux coulisseaux de verrouillage (12) qui sont disposés coaxialement l'un à l'autre entre les plaques à crans (7) ainsi que sur la plaque de base (1).

8. Support selon la revendication 7, **caractérisé en ce que** le dispositif de serrage (22) est disposé entre les coulisseaux de verrouillage (12) pour le déplacement coaxial de ceux-ci.

9. Support selon la revendication 8, **caractérisé en ce que** le dispositif de serrage (22) comporte deux bras de transport (14) qui font saillie en direction de la plaque de base (1) et traversent chacun un orifice traversant (13) des coulisseaux de verrouillage (12) et dont l'écartement mutuel augmente à mesure que leur extension en direction de la plaque de base (1) augmente.
